# EUROPÄISCHE PATENTSCHRIFT

(11) **EP 0 114 222 B1**
(45) Veröffentlichungstag und Bekanntmachung des Hinweises auf die Patenterteilung: **23.07.1986**
(21) Anmeldenummer: 83111259.4
(22) Anmeldetag: 11.11.1983
(51) Int. Cl.: E06B 3/68

(54) **Aus Hohlprofilen, vorzugsweise wärmegedämmten Verbundprofilen, hergestellter Tür- oder Fensterrahmen mit mindestens einer Sprosse**
Door frame or window frame made of hollow profiles, preferably of heat insulating compounds profiles, with at least one bar
Cadre de porte ou de fenêtre fabriqué en profilés creux, de préférence en profilés composés calorifuges, avec au moins un petit bois

(30) Priorität: 22.01.1983 DE 3302162
(43) Veröffentlichungstag der Anmeldung: 01.08.1984
(73) Patentinhaber: SCHÜCO Heinz Schürmann GmbH & Co., D-4800 Bielefeld 1 (DE)
(72) Erfinder: Redien, Jean Paul, D-4901 Hiddenhausen (DE)
(74) Vertreter: Stracke, Alexander, Dipl.-Ing.

## Beschreibung

Die Erfindung bezieht sich auf einen aus wärmegedämmten Verbundprofilen hergestellten Tür- oder Fensterrahmen mit mindestens einer Sprosse, bei dem das Rahmenprofil und das Sprossenprofil zwei Kammern aufweisen, von denen die an der Rahmenvorderseite liegende erste Kammer teilweise durch Isolierstäbe begrenzt ist und zur Verbindung des Sprossenprofils mit dem Rahmenprofil ein am Rahmenprofil festgelegter, in die an der Rahmenrückseite vorhandene zweite Kammer des Sprossenprofils sich erstreckender T-Verbinder vorgesehen ist.

Es ist bekannt (DE-A 25 00 937), die , Sprossenprofile lediglich auf Verbinder zu schieben, sie nicht aber mit diesen zu verankern, so daß eine Bewegung zwischen den zu verbindenden Profilen auftreten kann.

Die im Metallbau verwendeten Verbinder sind aus Aluminium hergestellt und vorzugsweise Strangpreßprodukte. Für das Anordnen von Kanälen als Verteilsystem für einzuspritzende Dichtmassen gemäß der genannten Literaturstelle sind somit zusätzliche Arbeitsgänge erforderlich, die den Verbinder erheblich verteuern. Es ist zwar möglich, gegossene Verbinder einzusetzen, die aber dann aufgrund der fehlenden Genauigkeit eine mechanische Nacharbeit erforderlich machen. In bezug auf eine feste, mit einem Kleber ausgeführte Profilverbindung ist ein nachträgliches Einpressen von Dichtungsmasse mit großer Wahrscheinlichkeit nicht mehr möglich, da die Fließkanäle für die Dichtungsmasse durch den Kleber verschlossen werden.

Der Erfindung liegt die Aufgabe zugrunde, einen Tür- oder Fensterrahmen der eingangs genannten Art so zu gestalten, daß im Bereich der an der Rahmenvorderseite liegenden Kammer eine wenig Dichtungsmasse benötigende Abdichtung im Stoßbereich von Rahmenprofil und Sprossenprofil vorgenommen wird.

Diese Aufgabe wird erfindungsgemäß dadurch gelöst, daß im Stoßbereich von Rahmenprofil und Sprossenprofil ein dem Nutenbild des Rahmenprofiles angepaßtes, in die an der Rahmenvorderseite angeordnete erste Kammer des Sprossenprofils hineinragendes Füllstück aus Kunststoff angeordnet ist, welches mit einem mittleren, in Achsrichtung des Sprossenprofiles verlaufenden Füllschlitz und einer in den Füllschlitz einmündenden, in Achsrichtung des Rahmenprofils verlaufenden Füllbohrung versehen ist, wobei in die Füllbohrung und den Füllschlitz eine den Stoßbereich zur Vorderseite des Rahmens hin abdichtende Dichtungsmasse eingepreßt ist.

Bei einer vorteilhaften Ausführungsform der Erfindung ist das Füllstück in eine Nut des Rahmenprofils formschlüssig eingeschoben.

Beim Gegenstand der Erfindung wird die zusätzliche Dichtungsmasse im Bereich des T-Verbinders nicht eingesetzt. Zur Erzielung einer einwandfreien Abdichtung zwischen dem Sprossenprofil und dem Rahmenprofil im Bereich der durch eine zwischen dem Sprossenprofil und dem Flügelrahmen vorgesehene Mitteldichtung begrenzte, Regenwasser aufnehmende Vorkammer gebildete Naßzone wird ein Füllstück verwendet. Dieses Füllstück wird in die vordere Kammer des Sprossenprofils eingeführt und mit Kanälen für eine gute und gezielte Verteilung der Dichtungsmasse ausgerüstet. Das Füllstück hat keinerlei Aufgaben in bezug auf die Festigkeit der Verbindung zu übernehmen und wird somit durch keine weiteren Mittel, wie Kleber und Befestigungsmittel, beeinflußt. An das Füllstück, das aus Kunststoff hergestellt ist, sind somit keine hohen Anforderungen zu stellen, außer daß es der Profilkontur weitgehend nachzubilden ist, damit ein dichter Abschluß mit einer relativ geringen Menge an Dichtungsmasse erreicht wird. Das Füllstück ist kostengünstig zu fertigen, da es aus einem preiswerten Kunststoff geringer Qualität hergestellt werden kann, wobei alle Konturen, Kanäle und Ausnehmungen in einfacher Weise gefertigt werden kdnnen.

Ein Ausführungsbeispiel der Erfindung ist in den beigefügten Zeichnungen dargestellt und wird im folgenden näher beschrieben. Es zeigen:
Fig. 1 eine Vorderansicht eines aus Hohlprofilen hergestellten Fensterrahmens mit einer Sprosse,
Fig. 2 den in Fig. 1 mit 11 bezeichneten Stoßbereich von Rahmenprofil und Sprossenprofil im Schnitt,
Fig. 3 einen Schnitt nach der Linie IV-IV in Fig. 1,
Fig. 4 eine Rückansicht des im Stoßbereich von Rahmenprofil und Sprossenprofil eingesetzten Füllstückes nach Fig. 3,
Fig. 5 eine Ansicht in Richtung des Pfeiles VII in Fig. 4,
Fig. 6 eine Ansicht in Richtung des Pfeiles VIII in Fig. 5 und
Fig. 7 ein Ansicht in Richtung des Pfeiles IX in Fig. 5.

Der in Fig..1 dargestellte Fensterrahmen besteht aus den vier Äußeren Rahmenprofilen 1 und einem Sprossenprofil 2. Das Sprossenprofil 2 unterteilt den kompletten Rahmen in zwei Rahmenfelder 3 und 4.

Das Sprossenprofil 2 ist im Stoßbereich stumpf mit den Rahmenprofilen 1 verbunden.

Der Stoßbereich ist in Fig. 2 detailliert dargestellt.

Sowohl beim Rahmenprofil 1 wie auch beim Sprossenprofil 2 handelt es sich um wärmegedämmte Verbundprofile.

Das Rahmenprofil 1 weist zwei Kammern 5 und 6 auf, das Sprossenprofil ist ebenfalls mit zwei Kammern 7 und 8 versehen.

Die Kammern 5 und 7 der Profile 1 und 2 liegen im Bereich der Vorderseite des kompletten Rahmens und die Kammern 6 und 8 entsprechend im Bereich der Rahmenrückseite.

Am Rahmenprofil 1 ist ein an sich bekannter T-Verbinder 9 innerhalb einer Längsnut 10 formschlussig festgesetzt und ragt in die hintere Kammer 8 des Sprossenprofiles 2. Der T-Verbinder ist mittels einer Schraube 11 gegen Längsverschieben in der Nut 10 des Rahmenprofiles 1 gesichert.

Die Festlegung des Sprossenprofiles 2 am T-Verbinder 9 erfolgt durch eine nicht dargestellte Verbindungsschraube, die eine Schraubnut 12 des T-Verbinders 9 durchtritt.

Im Bereich der Vorderseite des Rahmens ist im Stoßbereich ein Füllstück 13 vorgesehen, welches dem Nutenbild des Rahmenprofiles 1 im Bereich seiner Vorderseite entspricht und in diese Nuten eingeschoben ist.

Andererseits ragt das Füllstück 13 in die vordere Kammer 7 des Sprossenprofiles 2 hinein.

Wie insbesondere die Fig. 4 bis 7 sehr deutlich zeigen, ist das Füllsₗück 13 mit einer Füllbohrung 14 versehen, die in Achsrichtung des Rahmenprofiles 1 verläuft, was aus Fig. 2 sehr deutlich hervorgeht. Diese Füllbohrung 14 mündet in einen Füllschlitz 15, der wiederum in Achsrichtung des Sprossenprofiles 2 verläuft.

Durch die Füllbohrung 14 und den Füllschlitz 15, der zur Vorderseite des Rahmens hin offen ist, wird eine Dichtungsmasse eingepreßt, die den gesamten Stoßbereich zwischen Rahmenprofil 1 und Sprossenprofil 2 sicher abdichtet, da die verbleibenden Freiräume einerseits relativ gering sind und andererseits durch die Füllbohrung und den Füllschlitz gezielt mit Dichtmasse ausgefüllt werden können. Die erforderliche Menge an Dichtmasse ist vergleichsweise gering, da das Füllstück 13 selbst den größten Bereich des Freiraumes im Stoßbereich ausfüllt.

### Bezugszeichenliste

1 Rahmenprofil
2 Sprossenprofil
3 Rahmenfeld
4 Rahmenfeld
5 Kammer des Rahmenprofils
6 Kammer des Rahmenprofils
7 Kammer des Sprossenprofils
8 Kammer des Sprossenprofils
9 T-Verbinder
10 Längsnut
11 Schraube
12 Schraubnut
13 Füllstück
14 Füllbohrung
15 Füllschlitz

## Patentansprüche

1. Aus wärmegedämmten Verbundprofilen hergestellter Tür- oder Fensterrahmen mit mindestens einer Sprosse, bei dem das Rahmenprofil (1) und das Sprossenprofil (2) zwei Kammern (7, 8) aufweisen, von denen die an der Rahmenvorderseite liegende erste Kammer (7) teilweise durch Isolierstäbe begrenzt ist und zur Verbindung des Sprossenprofils mit dem Rahmenprofil ein am Rahmenprofil festgelegter in die an der Rahmenrückseite vorhanden zweite Kammer (8) des Sprossenprofils sich erstreckender T-Verbinder (9) vorgesehen ist, dadurch gekennzeichnet, daß im Stoßbereich von Rahmenprofil (1) und Sprossenprofil (2) ein dem Nutenbild des Rahmenprofiles (1) angepaßtes, in die an der Rahmenvorderseite angeordnete erste Kammer (7) des Sprossenprofils (2) hineinragendes Füllstück (13) aus Kunststoff angeordnet ist, welches mit einem mittleren, in Achsrichtung des Sprossenprofiles (2) verlaufenden Füllschlitz (15) und einer in den Füllschlitz (15) einmündenden, in Achsrichtung des Rahmenprofils (1) verlaufenden Füllbohrung (14) versehen ist, wobei in die Füllbohrung (14) und den Füllschlitz (15) eine den Stoßbereich zur Vorderseite des Rahmens hin abdichtende Dichtungsmasse eingepreßt ist.

2. Tür- oder Fensterrahmen nach Anspruch 1, dadurch gekennzeichnet, daß das Füllstück (13) in eine Nut des Rahmenprofils (1) formschlüssig eingeschoben ist.

## Claims

1. A door or window frame which is produced from.thermally insulated composite members, comprising at least one crossbar, wherein the frame member (1) and the crossbar member (2) have two chambers (7, 8) of which the first chamber (7) which is disposed at the front of the frame is partially defined by insulating bars and for the purposes of connecting the crossbar member to the frame member there is provided a T-connector (9) which is fixed to the frame member and which extends into the second chamber (8) of the crossbar member, said second chamber being disposed at the rear of the frame, characterised in that disposed in the junction region of the frame member (1) and the crossbar member (2) is a filling portion (13) of plastics material, which is adapted to the groove configuration of the frame member (1) and which extends into the first chamber (7) of the crossbar member (2) which is disposed at the front of the frame, the filling portion (13) being provided with a central filling slot (15) extending in the axial direction of the crossbar member (2), and a filling bore (14) which opens into the filling slot (15) a sealing material for sealing the junction region towards the front side of the frame is pressed into the filling bore (14) and the filling slot (15).

2. A door or window frame according to claim 1 characterised in that the filling portion (13) is pushed into a groove in the frame member (1) to be positively secured therein.

## Revendications

Cadre de porte ou de fenêtre fabrique en profilés composites calorifuges, avec au moins un petit-bois, où le profilé de cadre et le profilé de petit-bois (2) présentent deux chambres (7, 8) dont la première (7), située du côté avant du cadre, est partiellement delimitée par des barreaux isolants, et où il est prévu, afin d'assembler le profilé de petit-bois au profilé de cadre, un raccord en T (9) fixé sur le profilé de cadre et s'étendant dans la deuxième chambre (8) du profilé de petit-bois, située du côté arrière du cadre, caractérisé en ce qu'un élément de remplissage (13) en matière plastique, adapte à la forme de la rainure du profile de cadre (1) et pénètrant dans la première chambre (7) du profilé de petit-bois (2) qui est disposée du côté avant du cadre, est diposé dans la zone de jointure du profilé de cadre (1) et du profilé de petit-bois (2), lequel élément (15) est muni d'une fente de remplissage (15) médiane qui s'etend dans le sens axial du profile de petit-bois (2), et d'un perçage de remplissage (14) s'étendant dans le sens axial du profilé de cadre (1) et débouchant dans la fente de remplissage (15), une pâte d'étanchéité, qui étanchéifie la zone de jointure vers le côté avant du cadre, étant injectée dans le perçage (14) et la fente (15) de remplissage.

2. Cadre de porte ou de fenêtre selon la revendication 1, caractérisé en ce que l'élément de remplissage (13) est emboîté par complementarité de forme dans une rainure du profilé de cadre (1).
